# EUROPÄISCHE PATENTSCHRIFT

(11) **EP 2 924 219 B1**
(45) Veröffentlichungstag und Bekanntmachung des Hinweises auf die Patenterteilung: **21.02.2018**
(21) Anmeldenummer: 14195714.2
(22) Anmeldetag: 01.12.2014
(51) Int. Cl.: E06B 1/60, E06B 9/17

(54) **Rollladenkasten mit einem Befestigungsbügel für einen Fenster- oder Türrahmen**
Roller blind box with a fixing bracket for a window or door frame
Coffre de store doté d'un étrier de fixation pour un cadre de porte ou de fenêtre

(30) Priorität: 02.12.2013 DE 202013105479 U
(43) Veröffentlichungstag der Anmeldung: 30.09.2015
(73) Patentinhaber: Beck, Bernd, D-35794 Mengerskirchen (DE); Beck, Volker, D-65549 Limburg (DE); Beck, Michael, 35794 Mengerskirchen (DE)
(72) Erfinder: Beck, Bernd, D-35794 Mengerskirchen (DE); Beck, Volker, D-65549 Limburg (DE); Beck, Michael, 35794 Mengerskirchen (DE)
(74) Vertreter: WSL Patentanwälte Partnerschaft mbB

(56) Entgegenhaltungen:
- DE-U1-202008 000 251
- FR-A1- 2 948 718

## Beschreibung

Die vorliegende Erfindung betrifft einen Rollladenkasten mit einem Befestigungsbügel gemäß dem Oberbegriff des Anspruchs 1.

Ein Rollladenkasten mit einem Verstärkungskörper für die Befestigung des Rollladens einerseits an einem Blendrahmen eines Fensters oder einer Tür und andererseits einem Tragwerk, wie zum Beispiel einem Fenstersturz, ist aus der DE 20 2008 000 251 U1 bekannt.

Aus der FR 2 948 718 A1 ist ebenfalls ein Rollladenkasten mit einem Befestigungsbügel bekannt, der sich auf einer Außenseite des Rollladenkastens zwischen einem Fensterblendrahmen und einem Fenstersturz erstreckt und an diesen befestigbar ist.

Die Rollladenkästen bestehen in beiden Fällen aus einem relativ dünnwandigen Gehäuse.

Fenster- und Türrahmen (Im Folgenden kurz: "Rahmen") sind umlaufend an dem sie jeweils umgebenden Mauer- bzw. Bauwerk zu befestigen. Der besseren Lesbarkeit wegen werden nachfolgend die Begriffe "Wand" oder "Mauerwerk" für eine beliebige den Rahmen umgebende Einfassung verwendet, selbst wenn diese nicht gemauert sondern aus einem anderen Material, wie z.B. Holz, gefertigt sein sollte oder wenn die Einfassung bereits Teil einer Geschossdecke ist. Der Wandabschnitt oberhalb eines Fenster- oder Türrahmens wird hier zur einfachen Unterscheidung von anderen Wandabschnitten als "Sturz" bezeichnet, was auch einen tragenden Deckenabschnitt oder -rand einschließt.

Die Befestigung der Rahmen an dem seitlich und bodenseitig angeordneten Mauerwerk kann in der Regel direkt, d.h. ohne die Verwendung von Zwischenstücken erfolgen. Hierzu werden beispielsweise Schrauben von der Rahmeninnenseite durch den Rahmen in das umliegende Mauerwerk getrieben. Ein zwischen dem Rahmen und dem Mauerwerk befindlicher Spalt kann zur Ausrichtung und Justierung mit schmalen Holzstücken oder ähnlichen Abstandhaltern überbrückt werden. Der übrige Spalt wird mit einem Bauschaum verschlossen. Ist oberhalb des Rahmens ein Rollladenkasten angeordnet, wird herkömmlich der Rahmen an dem Rollladenkasten befestigt, wobei der Rollladenkasten wiederum mit einem darüber liegenden Sturz verbunden ist, der zumeist als Betonsturz auf dem insoweit als Schalung dienenden Rollladenkasten gegossen wird und bei einigen Varianten beispielsweise in hinterschnittene (Schwalbenschwanz)nuten an der Oberseite des Rollladenkastens eingreift. Die Länge des Rollladenkastens ist größer als die Breite der darunter liegenden Fenster- oder Türöffnung, so dass der Rollladenkasten mit einem entsprechenden Überstand auf den seitlichen Wandabschnitten aufliegt, die die Gebäudeöffnung begrenzen. Eine derartige Befestigung des Rahmens belastet jedoch den weitgehend aus Isoliermaterial hergestellten Rollladenkasten und genügt in vielen Anwendungen nicht mehr den aktuellen Erfordernissen und Baurechtsvorschriften. Außerdem schränkt das Erfordernis einer Befestigung des Rahmens am Rollladenkasten, die Freiheit in der Materialwahl und Gestaltung des Rollladenkastens vor allem in Bezug auf eine optimierte Wärmedämmung ein. Das Isoliermaterial aus welchem Rollladenkästen typischerweise hergestellt werden umfasst typische Isoliermaterialien, die als EPS, XPS, Mineralwolle, Steinwolle, organisches oder anorganisches Polymer bekannt, oder wie sie unter den Handelsnamen Neopor oder Styrodur im Handel erhältlich sind.

Als "Rollladenkästen" im Sinne der vorliegenden Erfindung werden auch Raffstorekästen oder sonstige, kastenförmige Hohlräume angesehen, die sich unmittelbar oberhalb von Fenster- oder Türrahmen im Allgemeinen über deren gesamte Breite erstrecken, und die beispielsweis Raffstores, Rollos, Rollläden oder sonstige Einrichtungen, beispielsweise für den Sonnenschutz, aufnehmen können und die ganz oder überwiegend aus den oben genannten Materialien hergestellt sind. Der Lambda-Wert der Wärmeleitfähigkeit des Isoliermaterials aus welchem die Rollladenkästen hergestellt sind, liegt generell unter 0,04 W/(m · K).

Da Fenster und Türen bei neuen Gebäuden zunehmend höher und breiter konzipiert werden und der anstehende Klimawandel auch höhere Spitzenwindgeschwindigkeiten befürchten lässt, werden die Bauvorschriften hinsichtlich der Befestigung von Fenster- und Türrahmen an den die Rahmen umgebenden Wänden und Decken zunehmend strenger. Dies gilt nicht nur wegen der häufig mehrfach verglasten Fenster und Türen, deren Verglasung ein Gewicht von bis zu 30 kg/m² haben kann, sondern vor allem auch wegen der auf Fenster und Türen wirkenden Windlasten, die mit der Größe von Fenstern und Türen zunehmen. Moderne Baustoffe mit sehr guten Wärmedämmeigenschaften weisen häufig eine große Vielzahl von Lufteinschlüssen auf, sodass ein aus einem solchen Material hergestellter Rollladenkasten unter Umständen nicht die erforderliche Festigkeit aufweist, um die auf ihn wirkenden Kräfte aufnehmen zu können.

Ein Problem stellt in diesem Zusammenhang auch die Tatsache dar, dass unter anderem zum Zweck der besseren Wärmeisolierung auch das Mauerwerk von modernen Gebäuden oft aus sehr filigran aufgebauten Ziegeln oder anderen für Befestigungselemente nur wenig mechanischen Halt bietendem Material hergestellt sind. Wenn dann auch entlang der Oberseite eines breiten Fensters der Rahmen nur unzureichend befestigt ist bzw. großes Bewegungsspiel hat, werden die Verankerungen in den seitlichen Wänden sehr schnell überlastet, so dass es zu Aus- und Abbrüchen von Mauerwerk bzw. Wandmaterial an den Seiten von Gebäudeöffnungen kommen kann.

Die herkömmliche Befestigung des oberen Holmes von Fenster- oder Türrahmen an einem Rollladenkasten genügt daher den gestiegenen Anforderungen nicht.

Aufgabe der vorliegenden Erfindung ist es daher, bei unterhalb eines Sturzes in ein Bauwerk integrierten Rollladenkästen eine verbesserte kraftschlüssige Verbindung zwischen einem Fenster- oder Türrahmen und einem Sturz zu ermöglichen, ohne dass nennenswerte Kräfte zwischen Rahmen und Sturz über das wärmeisolierende Material des Rollladenkasten eingeleitet werden, aus welchem der Rollladenkasten überwiegend besteht, wobei insbesondere eine Wärmebrücke durch den Befestigungsbügel verhindert werden soll.

Gelöst wird die Aufgabe durch einen Rollladenkasten mit einem Befestigungsbügel nach Anspruch 1. Der Rollladenkasten besteht aus Isoliermaterial und der Befestigungsbügel dient zum Herstellen einer kraftübertragenden Verbindung zwischen einem Fenster- oder Türrahmen und einem Sturz, wobei der Befestigungsbügel einen Verbindungssteg aufweist, an dessen einem Ende ein rahmenseitiges Anschlusselement und an dessen anderem Ende ein wandseitiges Anschlusselement angeordnet ist, wobei das Höhenmaß zwischen dem rahmenseitigen Anschlusselement und dem wandseitigen Anschlusselement, gemessen zwischen ihren einem Rahmen bzw. einem Sturz zugewandten Seiten mindestens 10 cm, vorzugsweise mindestens 15 cm und insbesondere mindestens 20 cm beträgt.

Die Ansprüche 2 bis 12 definieren vorteilhafte Ausgestaltungen des Rollladenkastens und des zugehörigen Befestigungsbügels.

Der Abstand zwischen den Anschlusselementen dient dazu, mindestens einen Teil der Höhe und vorzugsweise die gesamte Höhe eines Rollladenkastens zwischen Rahmen und Sturz zu überbrücken.

Durch Befestigen des wandseitigen Anschlusselements an einem Sturz und des rahmenseitigen Anschlusselements an einem Rahmen können auf den Rahmen wirkende Kräfte direkt über den Befestigungsbügel in den Sturz eingeleitet werden. Dadurch wird auch eine Überlastung der Rahmenbefestigungen entlang der seitlichen Wandabschnitte einer Gebäudeöffnung vermieden.

In einer Variante der Erfindung ist das wandseitige mit einem Fenster- oder Türsturz verklebt.

Je nach der Oberflächenstruktur und Ebenheit der unteren Sturzfläche kann die Klebeschicht entweder sehr dünn (z. B. weniger als 1 mm dicke, homogene Klebeschicht bei glatten, ebenen Sturzflächen) oder bewusst als dicke Klebeschicht (mehrere mm bis z. B. 2 cm) ausgeführt werden, wofür sich insbesondere ein spezieller, fester und stabiler Montageschaum mit hoher Klebekraft eignet, der z. B. unter dem Handelsnamen Cosmopur 1716, 2-K-PUR Klebstoff erhältlich ist.

Dabei sind das rahmenseitige Anschlusselement und das wandseitige Anschlusselement derart voneinander beabstandet, dass zwischen dem rahmenseitigen Anschlusselement und dem wandseitigen Anschlusselement mindestens ein Teil eines Rollladenkasten angeordnet werden kann. Da die auf das Fenster oder die Tür wirkenden Kräfte (teilweise) über den oberen Holm des Rahmens und den Befestigungsbügel in den Sturz übertragen werden, wird der Rollladenkasten hierbei nicht, zumindest aber erheblich weniger belastet als bei der Verwendung des Rollladenkastens als kraftübertragendes Verbindungselement zwischen Rahmen und Sturz.

Im Rahmen der vorliegenden Beschreibung werden die Begriffe "oben", "unten", "innen" und "außen" so verwendet wie sie bei einem eingebauten Fenster definiert sind.

Das Höhenmaß zwischen dem rahmenseitigen Anschlusselement und dem wandseitigen Anschlusselement, gemessen zwischen ihren einem Rahmen bzw. einem Sturz zugewandten Seiten, kann im Bereich von 100 cm bis 50 cm, bevorzugt im Bereich von 15 cm bis 35 cm, und bevorzugt im Bereich von 20 cm bis 30 cm liegen. In der Praxis liegt die Höhe des Befestigungsbügels eher bei 25 bis 30 cm oder auch noch darüber und ist im Allgemeinen der Höhe des verwendeten Rollladenkastens angepasst.

Damit der Befestigungsbügel an das Höhenmaß unterschiedlicher Rollladenkastens anpassbar ist, kann das Höhenmaß des Befestigungsbügels in einer Ausführungsform einstellbar sein. Beispielsweise kann der Verbindungssteg des Befestigungsbügels zwei- oder mehrteilig ausgeführt sein, wobei die Teile des Verbindungsstegs in vorbestimmten Positionen, die vorbestimmten Höhenmaßen entsprechen, lösbar miteinander verbunden sind. Die Teile des Verbindungsstegs können u.a. als U-Profile ausgestaltet sein, wobei die U-Profile in vorbestimmten Abständen Aussparungen aufweisen, durch die ein Befestigungsmittel geführt werden kann, sodass die U-Profile in vorbestimmten Positionen lösbar miteinander verbunden werden können. Der Befestigungsbügel kann dann für Rollladenkasten mit unterschiedlichen Höhenmaßen verwendet werden.

Das obere und das untere Anschlusselement können unabhängig voneinander jeweils einen Befestigungsflansch aufweisen, der auch in Form eines Befestigungsbleches vorliegen kann, das gegebenenfalls Verstärkungssicken aufweist. Der Flansch kann mit seiner Flachseite an den Sturz bzw. den Rahmen angelegt und an diesem befestigt, beispielsweise verklebt und/oder verschraubt werden. Praktischerweise kann der Flansch hierfür eine entsprechende Anzahl von Bohrungen aufweisen.

In einer Ausführungsform ist mindestens das wandseitige Anschlusselement für das Verkleben mit der Unterseite eines Sturzes ausgelegt, insbesondere zum Beispiel als horizontaler Flansch ausgebildet.

Für ein Verkleben kann der Flansch insbesondere Aussparungen und/oder Hinterschneidungen aufweisen, in die Klebstoff eindringen und so eine besonders haltbare Verbindung bereitstellen kann. Weiterhin sollte ein solcher Flansch für eine Klebeverbindung in der Draufsicht vom Sturz her eine Fläche von mindestens 50 cm² vorzugsweise mindestens 80 cm² haben.

Befindet sich in der Oberseite des zu befestigenden Rahmens eine passende Aussparung, kann der rahmenseitige Flansch auch ganz oder teilweise in diese Aussparung eingesetzt werden, sodass die Verbindung zwischen Rahmen und Befestigungsbügel als Formschluss ausgeführt ist. Eine Verrastung zwischen dem rahmenseitigen Flansch und dem Rahmen ist ebenso möglich.

In einer Ausführungsform ist der minimale Abstand zwischen den Flachseiten der Flansche derart gewählt, dass ein vorbestimmter Rollladenkasten passgenau zwischen den Anschlusstücken einsetzbar ist, wozu gegebenenfalls auch Aussparungen im Rollladenkasten vorgesehen sein oder hergestellt werden können.

Denkbar ist aber auch, dass ein Teil des oberen Holmes des Fensterrahmens in die Unterseite eines Rollladenkastens eingelassen ist, so dass der Befestigungsbügel nicht zwingend und in allen Fällen die gesamte Höhe des Rollladenkastens überbrücken muss. Ebenso könnte die Oberseite des Rollladenkastens eine Aussparung aufweisen, in der ein Abschnitt eines Sturzes aufgenommen ist.

Das Anschlusselement bzw. der Flansch kann sich in einer anderen Ausführungsform auch im Wesentlichen vertikal erstrecken und für eine Befestigung an der Innenfläche eines Fensterrahmens ausgelegt sein.

In einer Ausführungsform der Erfindung ist der Befestigungsbügel in einer Seitenansicht, entsprechend einer Querschnittansicht durch den überbrückten Rollladenkasten, Z-, C- oder L-förmig ausgebildet. Auch andere Formen oder Ergänzungen der Z-, C- oder L-Form sind denkbar, wobei es wesentlich auf die Grundform eines vertikalen Verbindungssteges und eines im Wesentlichen horizontalen unteren Schenkels mit Anschlusselementen am oberen Ende des vertikalen Schenkels, sowie am unteren horizontalen Schenkel ankommt. Die Anschlusselemente können ihrerseits die Form von Schenkeln oder Flanschen, Winkelstücken etc. annehmen, wodurch die Grundform des "L" oder "C" oder (wenn auch weniger bevorzugt) des "Z" zu entsprechend komplexeren oder abgewandelten Formen ergänzt wird. Insbesondere können die Anschlusselemente mit den horizontalen unteren und/oder oberen horizontalen Stegen der L- bzw. C- oder Z- Form identisch sein.

Diese Grundform ermöglicht die Anordnung des Befestigungsbügels mit seinem vertikalen Schenkel vertikal entlang einer Innenseite eines Rollladenkastens, wobei sich ein unterer Schenkel der Z-, C- oder L-Form unterhalb des Rollladenkastens von innen nach außen bis über den oberen Holm eines Rahmens erstreckt um dort mit diesem fest verbunden zu werden. Dies trägt dem üblicherweise vorhandenen Versatz des Fensterrahmens gegenüber der Innenfläche des Rollladenkastens nach außen Rechnung, wobei der vertikale Schenkel des Befestigungsbügels nicht entsprechend tief im Inneren des Rollladenkastens verlaufen kann, weil er dort mit dem aufgewickelten Rollladenpanzer oder der Rollladenwelle kollidieren würde. Auch an der Oberseite des Rollladenkastens ist ein entlang der Oberseite ein nach außen (C-Form) oder innen (Z-Form) verlaufender Schenkel des Befestigungsbügels zur Verbesserung der Stabilität vorgesehen, wobei wiederum die C-Form gegenüber der Z-Form bevorzugt ist, weil der obere Schenkel dann durch den Rollladenkasten verdeckt ist und nicht die Optik des Sturzes bzw. einer Decke des Raumes stört.

Die horizontalen Schenkel, insbesondere der untere Schenkel, können eine variabel einstellbare Länge aufweisen. Dementsprechend kann die relative Anordnung eines zu befestigenden Rahmens relativ zu dem Sturz in horizontaler Richtung innerhalb der Maueröffnung und somit auch relativ zu einem unterhalb des Sturzes befindlichen Rollladenkasten angepasst werden.

Beispielsweise kann in einer Ausführungsform ein rahmenseitiger Flansch entlang des ersten Schenkels stufenlos oder diskret an verschiedenen vorbestimmten Positionen, beispielsweise mittels einer Nut-Nutstein-Verbindung, befestigbar sein.

Die kraftschlüssige Verbindung zwischen dem wandseitigen Anschlusselement des Befestigungsbügels und einem Sturz kann eventuell dadurch verbessert werden, dass die Flachseite der wandseitigen Flansch ein Profil, bevorzugt in der Form von pyramidenförmigen Erhebungen, einer Wellenform und/oder in der Form von dornenartigen Erhebungen, aufweist. Durch das Profil kann die Reibung zwischen der wandseitigen Flansch und dem Sturz erhöht werden. Bei dünnen Flanschen (Blechen) dient die Profilierung auch der Erhöhung der Stabilität

Vorgesehen ist in einer Ausführungsform, dass der rahmenseitige Flansch gegenüber dem Anschlusselement in Richtung des wandseitigen Anschlusselements, d. h. nach oben versetzt ist. Ein an einem Rahmen befindlicher Vorsprung kann so in eine Vertiefung zwischen der rahmenseitigen Flansch und dem rahmenseitigen Anschlusselement eingreifen.

In einer Ausführungsform sind die mit einem Sturz in Eingriff bringbare Flachseite des wandseitigen Flansches und die mit einem Rahmen in Eingriff bringbare Flachseite des rahmenseitigen Flansches im Wesentlichen parallel zueinander und im Wesentlichen senkrecht zu dem Verbindungssteg ausgerichtet..

Das wandseitige Anschlusselement kann gegenüber dem Verbindungssteg, beispielsweise mit einem Winkelblech, abgestützt sein. Das Winkelblech versteift die Verbindung zwischen dem Anschlusselement und dem Verbindungssteg, sodass insgesamt die Befestigung zwischen einem Sturz und dem wandseitigen Anschlusselement belastbarer ist - vor allem gegenüber auf den Befestigungsbügel wirkenden Querkräften und Momenten.

Für die stabile und weitgehend starre Verbindung zwischen dem vertikalen Verbindungssteg und einem oder beiden oder horizontalen Schenkeln, die die Anschlusselemente aufweisen, können einen Eckenverstärkung oder eine Verstrebung vorgesehen sein. In einer Ausführungsform ist hierfür ein aus miteinander verschweißten Blechstreifen bestehender Fachwerkknoten vorgesehen.

Vorteilhaft ist es, wenn zumindest der wandseitige Verbindungssteg bzw. -Flansch in etwa bündig mit der Oberseite des Rollladenkastens abschließt. Insbesondere beim Verkleben eines solchen Flansches kann dann auch die Oberseite des Rollladenkastens mindestens in der näheren Umgebung des Flansches oder auch vollflächig mit der unteren Fläche eines Sturzes verklebt werden, so dass sich eine sichere und dichte Verbindung zwischen der Unterseite des Sturzes und der Oberseite des Rollladenkastens ergibt, bei der aber Kräfte durch Windlasten vornehmlich durch den im Vergleich zum Rollladenkasten formstabileren Befestigungsbügel übertragen und stärkere Verformungen oder Belastungen des Rollladenkastens verhindert werden. Dabei kann jedoch für die Verbindung der Oberseite des Rollladenkastens mit dem Sturz der für die Verbindung des Flansches verwendete Klebstoff durch einen anderen Klebstoff, durch Dichtbänder oder durch Montageschaum ersetzt sein, sofern die Oberseite des Rollladenkastens nicht hinreichend dicht mit der Unterseite des Sturzes abschließt.

Der Befestigungsbügel kann aus mehreren kraft- und formschlüssig stabil miteinander verbindbaren Teilen bestehen. Beispielsweise kann ein oberes Anschlusselement an einem Sturz befestigt sein, dass seinerseits mit dem übrigen Teil des Befestigungsbügels starr verbindbar ist, oder ein unteres Anschlusselement ist zum Beispiel mit einer Revisionsklappe des Rollladenkastens fest verbunden und kann bei Bedarf mit dieser vom Rollladenkasten und dem übrigen Teil des Verbindungsbügels abgenommen und wieder kraftschlüssig und vorzugsweise starr mit diesen Teilen verbunden werden. Gegebenenfalls kann auch die Revisionsklappe bzw. ein unterer Verschlussdeckel des Rollladenkastens selbst aus einem hinreichend stabilen Material gefertigt sein, dass er gleichzeitig das untere Anschlusselement des Befestigungsbügel bildet

Der Befestigungsbügel kann auch integraler Bestandteil eines Rollladenkastens sein, wie es weiter unten ebenfalls beschrieben ist. Das Winkelblech oder ein Fachwerkknoten werden beim Ausschäumen der Form für den Rollladenkasten von dem Material des Rollladenkatens umschlossen und stellen eine sichere Verbindung mit dem Befestigungsbügel her. Die Anschlusselemente bleiben durch die Wände des Rollladenkastens hindurch zugänglich. Gegebenenfalls können Aussparungen in den Wänden des Rollladenkastens einen direkten Zugang zu Befestigungsbohrungen in den Anschlusstücken bereitstellen. Diese Aussparungen können nach der Montage des Befestigungsbügels durch Dübel oder Stopfen aus dem Material des Rollladenkastens verschlossen werden. Der Verbindungssteg weist ein thermisches Trennelement auf, welches das wandseitige Anschlusselement und das rahmenseitige Anschlusselement thermisch voneinander trennt. Das thermische Trennelement kann insbesondere auch den gesamten unteren horizontalen Schenkel oder Teile hiervon und/oder das rahmenseitige Anschlusselements umfassen um eine Wärmebrücke zwischen dem rahmenseitigen Anschlusselement und dem Innenraum zu vermeiden.

In einer Ausführungsform erstreckt sich das Trennelement über den unteren Schenkel bis zu dem oberen C-Schenkel bzw. wandseitigen Anschlusselement, umfasst dessen Schenkel bzw. dieses Anschlusselement jedoch nicht. In noch einer anderen Ausführungsform besteht der gesamte Verbindungssteg aus einem schlecht wärmeleitenden Material.

In einer Ausführungsform ist das thermische Trennelement aus einem Material mit einer spezifischen Wärmeleitfähigkeit im Bereich von 0,001 W/(m*K) bis 0,6 W/(m*K), vorzugsweise im Bereich von 0,02 W/(m*K) bis 0,3 W/(m*K) und besonders bevorzugt im Bereich von 0,03 W/(m*K) bis 0,18 W/(m*K) gefertigt. Materialien mit einer solchen spezifischen Wärmeleitfähigkeit sind mit ausreichender Stabilität verfügbar und verhindern die Ausbildung von Wärmebrücken.

Das thermische Trennelement kann ganz oder überwiegend aus einem Verbundfaserstoff bestehen.

Ausreichende Stabilität vorausgesetzt, kann der Befestigungsbügel aus den unterschiedlichsten Materialien und Kombinationen hieraus bestehen, wie zum Beispiel aus Stahl, Kunststoff, GFK, Aluminium, Holz, Holzverbundwerkstoffe, stabilisierte Pappe und Kartonagen, Mineralfasern und PVC-Gittergewebe, ohne hierauf beschränkt zu sein.

Die vorliegende Erfindung betrifft einen Rollladenkasten aus Isoliermaterial, mit einer Oberseite, einer mindestens teilweise offenen Unterseite und einer Innenseite, wobei der Rollladenkasten mindestens einen Befestigungsbügel aufweist, der seinerseits einen vertikalen Verbindungssteg, einen horizontalen Verbindungssteg mit einem rahmenseitiges Anschlusselement am unteren Ende des Verbindungsstegs und ein wandseitiges Anschlusselement am oberen Ende des Verbindungsstegs aufweist, wobei der Verbindungssteg sich zwischen Oberseite und Unterseite des Rollladenkastens in der Weise erstreckt, dass das wandseitige Anschlusselement (4) mit einem Sturz oberhalb des Rollladenkastens und das rahmenseitige Anschlusselement mit einem Rahmen unterhalb des Rollladenkastens verbindbar ist.

Im Allgemeinen erstreckt der Verbindungssteg sich entlang der Innenseite (10d) des Rollladenkastens. Wenn jedoch ein Rollladen oder ein Sonnenschutzelement auf der Innenseite eines Fensters aus dem Rollladenkasten abgesenkt werden soll, müssen Außen und Innenwand des Rollladenkastens ihre Rolle vertauschen, so dass der Verbindungssteg dann entlang der Außenseite verlaufen würde.

Der Befestigungsbügel kann insbesondere integraler Bestandteil eines Rollladenkastens sein, wie es weiter unten genauer beschrieben ist.

In einer Ausführungsform können das wandseitige Anschlusselement an der Oberseite des Rollladenkastens und das rahmenseitige Anschlusselement an der Unterseite des Rollladenkastens anliegen. Der Befestigungsbügel kann so den Rollladenkasten zumindest teilweise derart umgreifen, dass der Rollladenkasten passgenau zwischen dem wandseitigen Anschlusselement und dem rahmenseitigen Anschlusselement angeordnet werden kann.

Zweckmäßig ist auch, wenn der Befestigungsbügel derart in den Rollladenkasten integriert ist, dass mindestens der Verbindungssteg, vorzugsweise auch eines oder beide Anschlusselemente, nicht von der Außenfläche des Rollladenkastens hervorstehen. Der Rollladenkasten und der integrierte Befestigungsbügel können so bündig mit der Innenfläche und vorzugsweise auch der Unterseite des Rollladenkastens abschließen, ohne dass Erhebungen in den Raum vorstehen, die eine anschließende Bearbeitung der Innenwand, z.B. Tapezieren und Streichen, erschweren.

Der Befestigungsbügel kann beispielsweise während der Herstellung des Rollladenkastens vor dem Ausschäumen in die Form für den Rollladenkasten eingelegt werden, sodass der Befestigungsbügel durch das Ausschäumen der Form integraler Bestandteil des Rollladenkastens wird.

Der Rollladenkasten kann beispielsweise auch zusätzliche Aussparungen aufweisen, die den Zugang zu den Anschlusselementen erleichtern. Solche Aussparungen können nach der Montage beispielsweise durch passende Dübel oder Stopfen verschlossen werden.

Weitere Vorteile, Merkmale und Anwendungsmöglichkeiten der vorliegenden Erfindung werden deutlich anhand der folgenden Beschreibung von bevorzugten Ausführungsformen und der dazugehörigen Figuren.

Es zeigen:
- Figur 1: eine perspektivische Ansicht eines erfindungsgemäßen Befestigungsbügels,
- Figur 2: eine Querschnittsansicht eines Befestigungsbügels gemäß Figur 1 in Eingriff mit einem Rahmen und einem Sturz,
- Figur 3: eine perspektivische Ansicht eines erfindungsgemäßen Rollladenkasten mit einem integrierten Befestigungsbügel gemäß der vorliegenden Erfindung.
- Figur 4: eine Variante des Befestigungsbügels nach Figur 1 mit einem weiter ausladenden Flansch 4'
- Figur 5: Einen Schnitt durch einen montierten Rollladenkasten mit dem Befestigungsbügel 1' nach Figur 4
- Figur 6: eine weitere, alternative Ausführungsform eines Befestigungsbügels 101, hergestellt aus Profilblechen
- Figur 7: Einen Schnitt durch einen montierten Rollladenkasten mit dem Befestigungsbügel 101 nach Figur 6
- Figur 8: die Ausführungsform eines Befestigungsbügels nach Figur 4 jedoch mit einer anderen Art der Befestigung über eine Profilschiene,
- Figur 9: eine ähnliche Ausführungsform wie Figur 8, bei welcher die Rolle von Flansch und Profilschiene vertauscht ist,
- Figur 10: eine Ansicht einer Ausführungsform ähnlich Figur 7 mit einem an einen Fenstersturz angeklebten Verbindungsflansch,
- Figur 11: eine Ansicht von der Vorder- bzw. Rückseite eines Rollladenkastens auf eine Variante gemäß Figur 8, wobei die Profilschiene 25 an einen Sturz angeklebt ist,
- Figuren 12 bis 16: weitere Varianten eines Befestigungsbügels mit einem an einen Fenstersturz angeklebten Befestigungsflansch.

Der in der Figur 1 in perspektivischer Ansicht dargestellte Befestigungsbügel 1, der auch in den Figuren 2 und 3 mit weiteren Details zu erkennen ist, ist gemäß der vorliegenden Erfindung zum Herstellen einer kraftschlüssigen Verbindung zwischen einem Fenster- oder Türrahmen 14 und einem Sturz 15 vorgesehen, wobei letzterer auch durch einen Deckenabschnitt gebildet sein kann (wie in den Figuren 2, 4 und 5 dargestellt). Der Befestigungsbügel 1 hat einen sich vertikal erstreckenden Verbindungssteg 2. An dem einen Ende des Verbindungsstegs 2 ist ein rahmenseitiges Anschlusselement 3 angeordnet, dass sich in etwa senkrecht zu dem Verbindungssteg 2 erstreckt und einen Flansch 3a aufweist, der mit seiner unteren Flachseite 5 auf den oberen Holm 14 eines Rahmens aufzulegen und mit diesem zu verbinden ist.

Diese Ausgestaltung verleiht dem Befestigungsbügel im Wesentlichen eine L-Form. Ein wandseitiges Anschlusselement 4 mit einem Flansch 4a zum Anlegen und Befestigen an einem Sturz befindet sich an dem anderen Ende des Verbindungsstegs 2. Das wandseitige Anschlusselement 4 erstreckt sich bei dieser Ausführungsform gegenüber dem vertikalen Verbindungssteg 2 nur relativ wenig in horizontaler Richtung, so dass der Befestigungsbügel 1 in der Seitenansicht im Wesentlichen als L-förmig erscheint. Insbesondere bei weiter horizontal ausladenden Anschlusselementen 4 bzw. Flanschen 4a geht diese L-Form in eine C-Form über.

Zum Anbringen des Befestigungsbügels 1 an einem Sturz (in der Figur 1 nicht dargestellt) wird der wandseitige Flansch 4a mit seiner oberen Flachseite 6 an die Unterseite eines Sturzes 15 gedrückt. Durch die in dem Flansch 4a vorgesehenen Bohrungen 16 kann anschließend je eine Schraube hindurchgeführt und beispielsweise unter Verwendung eines Dübels in den Sturz eingeschraubt werden.

Das Einschrauben kann dabei, anders als in Figur 2 dargestellt, schräg in die Decke bzw. in einen Sturz 15 oberhalb des Rollladenkastens 100 von der Innenseite des Rollladenkastens aus erfolgen. Soweit das wandseitige Anschlusselement sich bis in den Bereich oberhalb des Hohlraumes des Rollladenkastens erstreckt, können Schrauben oder andere Befestigungselemente auch von dem Hohlraum des Rollladenkastens aus durch dessen obere Wand hindurch in den Sturz eingebracht werden.

Um die Stabilität der Befestigung zu erhöhen, geht der wandseitige Flansch 4a in ein nach unten abgewinkeltes Winkelblech 7 über, welches den wandseitigen Flansch 4a an dem Verbindungssteg 2 abstützt.

Der rahmenseitige Flansch 3a ist mit einem Rahmen 14 (in Figur 2 und 3 dargestellt) verbindbar. In der gezeigten Ausführungsform ist der Flansch 3a wahlweise für ein Verkleben, Verschrauben oder wechselseitig formschlüssiges Eingreifen mit einem oberen Holm des Rahmens geeignet. Die einem Sturz zugewandte Flachseite 6 des wandseitigen Flansches 4a und die einem Rahmen zugewandte Flachseite 5 des rahmenseitigen Flansches 3a erstrecken sich im Wesentlichen parallel zueinander und im Wesentlichen senkrecht zu dem Verbindungssteg 2. Somit können die Unterseite des Sturzes und die Rahmenoberseite, die sich ebenfalls in Wesentlichen senkrecht zu dem Verbindungssteg 2 erstrecken, auf einfache Weise mit den Flanschen 3a bzw. 4a verbunden werden.

Das rahmenseitige Anschlusselement 3, insbesondere dessen mit dem Rahmen verbundener Flansch 3a und das wandseitige Anschlusselement 4und damit auch der Innenraum hinter dem Rollladenkasten sind thermisch voneinander getrennt, wobei der Verbindungssteg 2 hierzu ein thermisches Trennelement 9 aufweist, das je einen Teil des vertikalen L-Schenkels und des unteren L-Schenkels umfasst. Dabei ist das thermische Trennelement 9 zum Beispiel überwiegend aus einem Verbundfaserstoff mit einer spezifischen Wärmeleitfähigkeit im Bereich von 0,02 W/(m*K) bis 0,3 W/(m*K) hergestellt. Der vertikale Schenkel 2 besteht somit aus einem oberen geraden Abschnitt und dem als thermisches Trennelement 9 ausgebildete Winkelabschnitt, die in dem Bereich 19 zum Beispiel mittels einer formschlüssigen Steckverbindung, vorzugsweise in Presspassung, zusammengefügt sind. Ebenso ist das Anschlusselement 3 bei 20 mittels einer entsprechenden Steckverbindung zusammengefügt. Es versteht sich, dass der L-Schenkel 2 einschließlich des Winkelabschnittes 9 zusammen mit dem Anschlusselement 3 (und ohne oder mit dem Flansch 3a) auch in einem Stück aus einem schlecht wärmeleitenden, aber stabilen Material, wie zum Beispiel einem Glasfaserkunststoff (GFK), in einem Stück hergestellt sein könnte

Das thermische Trennelement 9 verhindert das Ausbilden einer Wärmebrücke zwischen dem gegebenenfalls relativ nahe an der Außenseite des oberen Rahmenholmes angebrachten Flansch 3a und dem Innenraum des entsprechenden Gebäudes.

Das Höhenmaß zwischen dem rahmenseitigen Anschlusselement 3 und dem wandseitigen Anschlusselement 4, gemessen zwischen den einem Rahmen 14 bzw. einem Sturz 15 zugewandten Seiten 5,6, liegt im Bereich von 20 cm bis 35 cm, sodass oberhalb des Rahmens 11 und unterhalb des Sturzes 15 ein Rollladenkasten 100 angeordnet werden kann. Kräfte, die auf den Fenster- oder Türrahmen wirken, werden jedoch nicht in den Rollladenkasten 100 eingeleitet, da der Befestigungsbügel auf den Rahmen 14 bzw. dessen oberen Holm wirkende Kräfte in den Sturz 15 einleitet, ohne dass der Rollladenkasten 100 dabei nennenswert belastet wird.

Der im Zusammenhang mit der Figur 1 beschriebene Befestigungsbügel 1 ist in Figur 2 als integraler Bestandteil in der Querschnittszeichnung eines erfindungsgemäßen Rollladenkastens 100 in Eingriff mit einem Sturz 15 und einem Rahmen 14, dargestellt..

In Figur 2 erkennt man demnach einen Schnitt durch einen Rollladenkasten 100 mit dem vorstehend beschriebenen, integrierten Befestigungsbügel 1 im montierten Zustand, d.h. zusammen mit einem Schnitt durch einen Sturz 15 bzw. eine entsprechende Gebäudedecke und mit einem Fenster- oder Türrahmen 14.

Eine teilweise weggebrochene perspektivische Ansicht dieser Ausführungsform ist in der Figur 3 wiedergegeben

Der Rollladenkasten 100 besteht im Wesentlichen aus vier sich in ihrer Längsausdehnung senkrecht zur Papierebene erstreckenden Wänden, die einen Hohlraum zur Aufnahme einer hier nicht dargestellten Wickelwelle und eines ebenfalls nicht dargestellten Rollladenpanzers bilden. Der Rollladenkasten weist eine obere Wand 10 mit einer Oberseite 10a, eine innere Wand 11 mit einer Innenseite 11a und eine untere Wand 12 mit einer Unterseite 12a auf, wobei die Unterseite 12 hier als separat anbringbarer Verschlussdeckel ausgestaltet ist, der den Zugang zu den im Inneren des Rollladenkastens aufgenommenen Teilen erleichtert. Parallel zur Innenwand 11 erstreckt sich auf der Außenseite von der oberen Wand 10 aus eine Außenwand 13 mit einer Außenfläche 13a. Die untere Wand 12 verschließt die untere Kastenöffnung nur teilweise und lässt insbesondere einen Schlitz für das Aus- und Einfahren eines Rollladenpanzers frei. An den nicht dargestellten Stirnseiten des Rollladenkastens befindet sich ein Lager zur Aufnahme einer Wickelwelle, wobei entsprechende Raffstorekästen, die ebenso Gegenstand der Erfindung sind, selbstverständlich keine Wickelwelle und entsprechende Lager aufweisen,

Der hier ebenfalls im Schnitt dargestellte Befestigungsbügel 1 besteht im Wesentlichen aus einem vertikalen Schenkel 2, einem unteren, horizontalen Schenkel mit dem Anschlusselement 3 und einem am oberen Ende des vertikalen Verbindungsstegs 2 angebrachten abgewinkelten Blech, das aus einem sich horizontal erstreckenden Flansch 4a und einem abgewinkelten Ende 7 besteht, dessen vom Flansch 4a abgewandtes Ende umgebogen und mit dem Verbindungssteg 2 verbunden ist und so den Flansch 4a zusätzlich abstützt.

Der in Figur 2 im Schnitt dargestellte Befestigungsbügel entspricht genau dem auch in Figur 1 in einer perspektivischen Ansicht dargestellten Befestigungsbügel 1 und der in Figur 5 im Schnitt bzw. von der Seite her dargestellte. Befestigungsbügel entspricht dem in Figur 4 in einer perspektivischen Ansicht dargestellten Befestigungsbügel 1'.

Die Figur 3 zeigt eine entsprechende perspektivische Ansicht, wobei der Rollladenkasten nur schemenhaft dargestellt ist und sich in der Realität in Längsrichtung zu beiden Seiten über den Befestigungsbügel 1 hinaus erstreckt. Die Zahl der Befestigungsbügel entlang eines Rollladenkastens hängt selbstverständlich von der Gesamtlänge des Rollladenkastens ab, genauer gesagt von der Gesamtlänge des sich unterhalb des Rollladenkastens erstreckenden Rahmens bzw. oberen Holmes 14 des Rahmens ab.

Zweckmäßigerweise sind Befestigungsbügel generell in maximalen Abständen zur nächsten Seitenwand oder zueinander von etwa 1 m bis 1,5 m angeordnet.

Der Flansch 3a, der an dem horizontalen Schenkel 3 angebracht ist, wird mit dem oberen Holm 14 eines Fenster- oder Türrahmens verbunden. Hierzu kann der Flansch beispielsweise Befestigungsbohrungen aufweisen, die in den Holm 14 eingeschraubt werden. Der Flansch 3a kann aber an seiner Unterseite auch Vorsprünge oder Aussparungen aufweisen, die in komplementäre Aussparungen oder Vorsprünge an der Oberseite des Rahmens eingreifen.

Die untere Wand 12 kann gegebenenfalls auch getrennt hergestellt werden, insbesondere kann der Befestigungsbügel 1 bzw. dessen horizontaler Schenkel 3 bei der Position 20 eine Trennstelle, beispielsweise eine stabile Steckverbindung, aufweisen, sodass der Endabschnitt des horizontalen Schenkels 3 zusammen mit dem Flansch 3a in eine entsprechende Form zur Herstellung der unteren Wand 12 eingelegt werden kann, sodass diese Teile gegebenenfalls getrennt hergestellt und erst bei der Montage des Rollladenkastens und des Befestigungsbügels zusammengefügt werden.

Da in der Praxis die auftretenden Kräfte (insbesondere Windlasten) überwiegend horizontale Kräfte sind, deren Richtung einer horizontalen Linie innerhalb der Papierebene der Figur 2 entspricht, kommt es im Wesentlichen darauf an, dass der Befestigungsbügel 1 gerade solche in der Figur entweder nach links oder nach rechts auf den Rahmen 14 wirkenden Kräfte aufnimmt und über den horizontalen Schenkel 3 und den vertikalen Schenkel 4 sowie den Flansch 4a in die Decke oder den Sturz 15 abträgt.

Daraus ergibt sich, dass zur wirksamen Übertragung solcher Kräfte und entsprechender Momente vor allem der Übergang von dem vertikalen Schenkel 2 zu dem oberen Anschlusselement 3 bzw. dem oberen Schenkel 4 besonders winkelsteif sein sollte, und dass auch die Verbindung des Anschlusselementes 4 mit dem Sturz 15 bzw. der Decke besonders winkelsteif sein sollte. Hierauf sind die bevorzugten Ausführungsformen gemäß den meisten der dargestellten Figuren ausgerichtet.

In der Ausführungsform gemäß Figuren 4 und 5 hat der Flansch 4' eine wesentlich größere Ausladung und erstreckt sich im montierten Zustand weiter nach außen entlang der Oberseite 10a der oberen Wand 10. Die Grundform des Befestigungsbügels 1' in der Seitenansicht ist somit im Wesentlichen C-förmig, wobei der länger ausgebildete Flansch 4' den oberen C-Schenkel bildet.

In allen hier dargestellten Ausführungsformen schließen die Außenseite des Befestigungsbügels, d.h. die untere Fläche des horizontalen Schenkels 3 einschließlich des Flansches 3a, die Innenseite des vertikalen Verbindungssteges 2 und die Oberseite des Flansches 4a bündig mit der Kontur bzw. den entsprechenden Außenflächen des Rollladenkastens ab. Dies erreicht man beispielsweise dadurch, dass einer oder mehrere über die Länge des Rollladenkastens verteilte Befestigungsbügel mit den passenden Maßen in eine entsprechende Form zum Ausschäumen und Herstellen des Rollladenkastens eingelegt werden.

Bei einer hier nicht dargestellten Variante eines erfindungsgemäßen Befestigungsbügels, ist anstelle eines oberen Befestigungsflansches 4a bzw. 4' oder an einem solchen Flansch ein Befestigungsanker vorgesehen, der in die Decke bzw. einen Sturz oberhalb des Rollladenkastens einbetoniert ist. Dies ergibt eine besonders stabile Verbindung zwischen dem Befestigungsbügel 1 und dem Sturz 15. Bei einer solchen Variante kann ein in der Länge einstellbarer horizontaler unterer Schenkel bzw. ein entsprechendes Anschlusselement für die Befestigung des Rahmens besonders zweckmäßig sein, insbesondere wenn die genaue Ausführung des Rahmens zum Zeitpunkt des Einbetonierens des Befestigungsbügels noch nicht feststeht.

Die Ausführungsform gemäß Figur 6 zeigt einen in der Seiten- bzw. Schnittansicht im Wesentlichen ebenfalls C-förmigen Befestigungsbügel 101, wobei allerdings der vertikale Schenkel 102 und die horizontalen Schenkel 103 und 104 aus Profilblechen hergestellt sind und der obere C-Schenkel 104 deutlich länger ausgeführt ist als der Flansch 4a in der ersten Ausführungsform.

Zur Versteifung des Winkels zwischen dem vertikalen Schenkel 102 und dem oberen Schenkel 104 ist bei dieser Ausführungsform mindestens ein Fachwerkknoten 107a, 107b (im konkreten Fall zwei Fachwerkknoten) aus Streben vorgesehen. In diesem Fall bestehen die Streben aus einfachen Blechstreifen, die an einem zentralen Punkt miteinander verbunden sind und sich von dort aus sternförmig derart in drei Richtungen erstrecken, dass das freie Ende eines der drei den Fachwerkknoten bildenden Bleche genau mit dem Eckübergang zwischen dem vertikalen Schenkel 102 und dem horizontalen Schenkel 104 verbunden ist und die freien Enden der beiden anderen Bleche im Abstand zu diesem Eckpunkt mit dem vertikalen Schenkel 102 bzw. dem horizontalen Schenkel 104 verbunden sind.

Dies ergibt bei minimalem Materialeinsatz eine extrem steife Winkelverbindung zwischen dem vertikalen Schenkel 102 und dem horizontalen Schenkel 104. Die einzelnen Verbindungen zwischen den Blechen 107a, 107b, dem Verbindungssteg bzw. Schenkel 102 und dem Flansch 104 können insbesondere durch Verschweißen hergestellt werden. Anstelle der Bleche kann man selbstverständlich auch Rundstäbe oder Stäbe mit anderen Querschnittsformen zur Herstellung der Fachwerkknoten verwenden.

Gleichzeitig weisen die Ausführungsformen der Figuren 4 bis 7 an Ihren oberen Schenkeln 4' bzw. 104 Befestigungsmöglichkeiten an dem Sturz 15 oder einer Decke in relativ großem Abstand, gemessen entlang der Längserstreckung des Schenkels bzw. Flansches 4' bzw. 104 auf, was effektiv eine besonders winkelsteife Halterung des vertikalen Schenkels 2 bzw. 102 bewirkt, so dass auch dessen unteres Ende in horizontaler Richtung (von innen nach außen und umgekehrt) kaum ausgelenkt werden kann. Dies stellt die Übertragung entsprechender Kräfte und Momente von dem Rahmen 14 auf den Sturz 15 sicher.

In der vorliegenden Ausführungsform sind rechts und links neben einer zentralen Profilsicke der Blechprofile, aus welchen der vertikale Schenkel 102 und der horizontale Schenkel 104 hergestellt sind, zwei entsprechende Fachwerkknoten mit den entsprechenden Abschnitten der Schenkel 102, 104 verbunden.

Figur 7 zeigt nochmals die Ausführungsform gemäß Figur 6 zusammen mit dem unteren, vor der Montage von dem vertikalen Schenkel getrennten unteren Schenkel 103, der in diesem Fall zusammen mit der unteren Wand 112 des Rollladenkastens hergestellt ist. Mit dem Schließen der Unterseite des Rollladenkastens durch den Verschlussdeckel 112 (wobei selbstverständlich der Austrittsschlitz für den Rollladen freibleibt) werden die beiden Schenkel 102 und 103 vorzugsweise im Bereich ihrer Endabschnitte miteinander verbunden, wobei die Verbindung eine einfache Nut-Feder-Verbindung, eine Schraubverbindung oder auch eine sonstige formschlüssige Verbindung und/oder Klebeverbindung sein kann.

Auf eine Winkelsteifigkeit kommt es an diesem unteren Verbindungspunkt praktisch nicht an, da jegliche horizontalen Lasten, die durch Winddruck bzw. durch von Windströmung hervorgerufenen Unterdruck auf das Fenster bzw. eine Tür und den oberen Holm 14 wirken, ausschließlich in Längsrichtung des unteren Schenkels 103 auf den Verbindungsbügel übertragen werden, wobei der vertikale Schenkel 102 diese Kraft aufgrund der winkelsteifen Verbindung mit dem oberen Schenkel 104 ohne nennenswerte Horizontalbewegung des unteren Endes des Verbindungsteges 102 in die Decke bzw. den Sturz 15 einleitet.

Wesentlich ist nur die kraft- und vorzugsweise formschlüssige Verbindung zwischen dem horizontalen Schenkel 103 und dem unteren Ende des vertikalen Schenkels 102 in horizontaler Richtung, was aber auch eine winkelsteife Verbindung in diesem Bereich keineswegs ausschließt.

Vertikale Relativbewegungen zwischen dem Rahmen 14 und der Decke bzw. dem Sturz 15 treten in der Praxis (wenn man von Erdbeben absieht) nur in wesentlich geringerem Maße auf und können auch ohne Weiteres durch entsprechende leichte Verformung des Rollladenkastens und/oder des Befestigungsbügels kompensiert werden, ohne dass dabei irgendwelche Kräfte zu übertragen sind, da entsprechende Kraftübertragungen in vertikaler Richtung zwischen den Wänden und einem Sturz oder einer Decke ausreichend sicher übertragen werden. Alternativ können zur Übertragung horizontaler und vertikaler Kräfte selbstverständlich auch beide Eckübergänge zwischen dem vertikalen Schenkel und den beiden horizontalen Schenkeln in gleicher Weise winkelsteif ausgestaltet werden.

In den Figur 8 ist eine weitere Variante dargestellt, bei welcher der obere Flansch 4' eines Befestigungsbügels beispielsweise gemäß Figur 4 in eine Profilschiene 25 mit seitlichen Hinterschneidungen eingeschoben und beispielsweise mit Hilfe von einer oder mehreren Feststellschrauben fixiert werden kann. Das Profil der Schiene lässt sich beschreiben als ein ebenes Rechteckprofil mit U-förmig umgebogenen Seitenkanten, deren offene U-Seiten aufeinander zu gerichtet sind. Diese U-Form ist so bemessen, dass die Seitenkanten des Flansches (vorzugsweise mit geringem Spiel) darin aufgenommen werden können, wobei der Flansch breiter ist als der lichte Abstand zwischen den gegenüberliegenden U-Profilformen, aber auch schmaler als der lichte Abstand zwischen dem Grund der durch die U-Profilform gebildeten Nuten. Die Profilschiene 25 kann ihrerseits mittels Schrauben oder durch Kleben am Sturz 15 bzw. der Decke befestigt oder gemäß einer Variante in den Sturz 15 oder die Decke einbetoniert sein und ausreichend von dieser hervorstehen, so dass der Flansch 4' von einer Stirnseite der Profilschiene her eingeschoben werden kann. Figur 9 zeigt eine Variante, bei der die Rolle von Profilschiene und Flansch gegenüber der Ausführungsform nach Figur 8 vertauscht ist, d. h. der Flansch 25' ist an einer Decke bzw. einem Sturz 15 befestigt (z. B. mit einem angeformten Anker einbetoniert), während das Anschlusselement 4 als zu dem Flansch 25' passende Profilschiene ausgebildet ist.

Figur 10 zeigt nochmals einen zwischen einem Rahmen 14 und einem Sturz 15 befestigten Rollladenkasten 100, bei welchem für die Befestigung und Fixierung der Befestigungsbügel 101 aus Figur 6 verwendet wurde. In diesem Fall ist der obere Flansch 104 des Befestigungsbügels 101 jedoch über eine Klebeschicht 30 mit dem Sturz 15 verklebt. Auch die Oberseite des Rollladenkastens 100 kann mit dem Sturz 15 verklebt sein oder aber der Spalt zwischen der Oberseite des Rollladenkastens 100 und der Unterseite des Sturzes 15 ist mit einem anderen Material, zum Beispiel einem Montageschaum 31, ausgefüllt, der im Vergleich zu der Klebeschicht 30 nicht notwendigerweise die gleichen Hafteigenschaften aufweisen muss.

Auch die übrigen in den Figuren 11 bis 16 dargestellten Varianten zeigen allesamt Befestigungsbügel, die direkt oder indirekt mit dem Sturz 15 verklebt sind. In der Ausführungsform gemäß Figur 11 wurde dabei ein Befestigungsbügel entsprechend der Figur 8 verwendet, wobei eine Profilschiene 25 mit einer ebenen Oberseite mit dem Sturz 15 verklebt ist. Bei allen verklebten Varianten sollte die Klebefläche in der Draufsicht bzw. in dem Profilabdruck auf den Sturz 15 nach Möglichkeit 80 cm² oder mehr betragen.

In Figur 12 ist der obere Flansch 4b gegenüber dem Flansch 4a noch dadurch modifiziert, dass er eine größere Fläche und seitliche Stege 24 aufweist, die einen Raum 26 für die Aufnahme eines besonders gut haftenden Klebers beispielsweise in Form eines Schaumes aufweist.

Figur 12-1 zeigt ein entsprechendes Detail des Befestigungsbügels 1 mit dem modifizierten Flansch 4b und den Stegen 24.

In Figur 13 ist eine weitere Variante des Befestigungsbügels 1 mit einem wiederum modifizierten Befestigungsflansch 4c dargestellt, der L-förmig abgewinkelte Stege 27 an seiner Oberseite aufweist, die hinterschnittene Aufnahmeräume 26' für einen Kleber bilden, wie man in der Detailansicht gemäß Figur 13-1 genauer erkennt.

Eine weitere Variante eines Befestigungsbügels 101a, der analog zu dem Befestigungsbügel 101 in Figur 6 ausgebildet ist, ist in Figur 14 dargestellt.

In diesem Fall weist der modifizierte Flansch 104a zusätzliche vertikale Stege 124 auf, die wiederum Aufnahmeräume 26 für einen Klebstoff bzw. Klebeschaum definieren, wie wiederum in der Detailansicht gemäß Figur 14-1 deutlich erkennbar ist.

Eine weitere Variante 101b eines Befestigungsbügels ähnlich dem in Figur 6 dargestellten Befestigungsbügel 101 ist in Figur 15 erkennbar, wobei der Befestigungsflansch 104b in diesem Fall mit dem Befestigungsflansch 104 aus Figur 6 im Wesentlichen übereinstimmt, der jedoch mit zusätzlichen Kompressionsbändern oder Dichtstreifen 105 versehen ist, die ebenfalls einen Aufnahmeraum 26 für Klebstoff definieren. Auch dies ist wiederum in einer Detailansicht gemäß Figur 15-1 genauer dargestellt. Eine weitere Variante 101c eines Befestigungsbügels analog Figur 6 ist in Figur 16 dargestellt, wobei in diesem Fall der Flansch 104c schwalbenschwanzförmige Aufnahmeräume 26 zeigt, die zur Aufnahme eines Klebstoffs dienen und noch eine bessere Verankerung des Flansches 104c mit einem Sturz 15 bewirken sollen. Auch hier ist wiederum eine Klebeschicht 30 dargestellt, wobei die Lücke zwischen der Oberseite des Rollladenkastens 100 und der Unterseite des Sturzes 15 mit demselben Klebstoff 30 oder aber einem einfacheren und weniger gut haftenden Montageschaum ausgefüllt sein kann.

Dies gilt selbstverständlich ebenso auch für die übrigen Ausführungsformen, die in den Figuren 10 bis 15 dargestellt sind.

### Bezugszeichenliste

- 1, 1', 101: Befestigungsbügel
- 2, 102: Verbindungssteg
- 3, 103: rahmenseitiges Anschlusselement
- 3a: rahmenseitiger Flansch
- 4,: wandseitiges Anschlusselement
- 4a, 4', 104: wandseitiger Flansch
- 5: dem Rahmen zugewandte Seite
- 6: dem Sturz zugewandte Seite
- 7: Winkelblech
- 8: vertikaler Abschnitt
- 9: thermisches Trennelement
- 100: Rollladenkasten
- 105: Lichtstreifen
- 10a: Oberseite des Rollladenkastens
- 11a: Innenseite des Rollladenkastens
- 12a: Unterseite des Rollladenkastens
- 13a: Außenseite des Rollladenkastens
- 14: Rahmen
- 15: Sturz
- 16: Bohrung
- 17: Schraube
- 18: Dübel
- 24: Stege
- 25: Profilschiene
- 26, 26': Aufnahmeräume
- 27: Stege
- 30: Klebeschicht

## Patentansprüche

1. Rollladenkasten (100) mit einer Oberseite (10a), einer mindestens teilweise offenen Unterseite (10b) und einer Innenseite (10d), wobei der Rollladenkasten mindestens einen mit dem Rollladenkasten verbundenen Befestigungsbügel (1) aufweist, der seinerseits einen vertikalen Verbindungssteg (2), ein rahmenseitiges Anschlusselement (3) am unteren Ende des Verbindungsstegs und ein wandseitiges Anschlusselement (4) am oberen Ende des Verbindungsstegs (2) aufweist, wobei der Verbindungssteg sich entlang der Innenseite (10d) und zwischen Oberseite und Unterseite des Rollladenkastens in der Weise erstreckt, dass das wandseitige Anschlusselement (4) mit einem Sturz oberhalb des Rollladenkastens und das rahmenseitige Anschlusselement mit einem Rahmen unterhalb des Rollladenkastens verbindbar ist und wobei das Höhenmaß zwischen dem rahmenseitigen Anschlusselement (3) und dem wandseitigen Anschlusselement (4), gemessen zwischen ihren voneinander abgewandten Seiten (5,6), mindestens 10 cm, vorzugsweise mindestens 15 cm und besonders bevorzugt mindestens 20 cm beträgt, **dadurch gekennzeichnet, dass** der Rollladenkasten aus geschäumtem Wärmeisoliermaterial besteht und dass mindestens der Verbindungssteg (2) des Befestigungsbügels ein thermisches Trennelement (9) aufweist, welches das wandseitige Anschlusselement (4) und das rahmenseitige Anschlusselement (3) thermisch trennt.

2. Rollladenkasten (100) nach Anspruch 1, **dadurch gekennzeichnet, dass** er in einer Seitenansicht in etwa Z-, C- oder L-förmig ist, wobei der Verbindungssteg den vertikalen Z-, C- oder L-Schenkel umfasst, der untere Z-, C- oder L-Schenkel das rahmenseitige Anschlusselement und der obere Z- oder C-Schenkel oder ein oberes Ende des vertikalen L-Schenkels das wandseitige Anschlusselement aufweist.

3. Rollladenkasten (100) nach Anspruch 1 oder 2, **dadurch gekennzeichnet, dass** mindestens das wandseitige Anschlusselement des Befestigungsbügels für das Verkleben mit der Unterseite eines Sturzes ausgelegt ist.

4. Rollladenkasten (100) nach einem der Ansprüche 1 bis 3, **dadurch gekennzeichnet, dass** eines oder beide Anschlusselemente einen Flansch (4a) mit einer Flachseite (6) zum Anlegen und Befestigen an einem Sturz bzw. an einem Rahmen aufweisen.

5. Rollladenkasten (100) nach Anspruch 4, **dadurch gekennzeichnet, dass** mindestens einer der Flansche (4a, 3a) einen nicht rechteckigen Profilquerschnitt und/oder auf seiner Flachseite Vorsprünge und/oder Vertiefungen aufweist.

6. Rollladenkasten (100) nach einem der Ansprüche 1 bis 5, **dadurch gekennzeichnet, dass** die voneinander abgewandten Seiten (6) der Anschlusselemente im Wesentlichen flach und parallel zueinander und im Wesentlichen senkrecht zu dem Verbindungssteg (2) ausgerichtet sind.

7. Rollladenkasten (100) nach einem der Ansprüche 1 bis 6, **dadurch gekennzeichnet, dass** er ganz oder teilweise aus einer stabilen, kraftübertragungsfähigen Form eines oder mehrerer Materialien besteht, das bzw. die ausgewählt sind aus der Gruppe, die Stahl, Kunststoff, GFK, Aluminium, Holz, Holzverbundwerkstoffe, stabilisierte Pappe und Kartonagen, Mineralfasern und PVC-Gittergewebe umfasst.

8. Rollladenkasten (100) nach einem der Ansprüche 1 bis 7, **dadurch gekennzeichnet, dass** zwischen dem vertikalen Verbindungssteg bzw. Schenkel und einem oberen oder unteren horizontalen Schenkel durch einen Fachwerkknoten in dem Eckbereich zwischen dem vertikalen Schenkel und dem horizontalen Schenkel eine winkelsteife Verbindung erzeugt wird.

9. Rollladenkasten (100) nach einem der Ansprüche 1 bis 8, **dadurch gekennzeichnet, dass** er aus mehreren kraft- und formschlüssig stabil miteinander verbindbaren Teilen besteht.

10. Rollladenkasten (100) nach einem der Ansprüche1 bis 9, **dadurch gekennzeichnet, dass** der Befestigungsbügel (1) derart in den Rollladenkasten (100) integriert ist, dass der Verbindungssteg nicht von der Innenfläche des Rollladenkastens hervorsteht.

11. Rollladenkasten (100) nach einem der Ansprüche1 bis 10, **dadurch gekennzeichnet, dass** der Befestigungsbügel (1) derart in den Rollladenkasten (100) integriert ist, dass das Wandseitige Anschlusselement bündig mit der Oberseite des Rollladenkastens abschließt.

12. Rollladenkasten (100) nach einem der Ansprüche 1 bis 11, **dadurch gekennzeichnet, dass** der Rollladenkasten und der Befestigungsbügel zweiteilig ausgebildet sind, indem der Rollladenkasten einen lösbaren unteren Verschlussdeckel aufweist und der untere Schenkel des Befestigungsbügels mit dem unteren, lösbaren Verschlussdeckel des Rollladenkastens fest verbunden oder mit diesem identisch und mit dem vertikalen Verbindungsteg kraftschlüssig verbindbar ist.

## Claims

1. Roller shutter box (100) having an upper side (10a), an underside (10b), which is at least partially open, and an inner side (10d), wherein the roller shutter box comprises at least one mounting bracket (1) which is connected to the roller shutter box, which comprises a vertical connecting bridge (2), a connection element (3) on the frame side at the lower end of the connecting bridge and a connection element (4) on the wall side at the upper end of the connecting bridge (2), wherein the connecting bridge extends along the inner side (10d) and between the upper side and the underside of the roller shutter box in such a way that the connection element (4) on the wall side can be connected to a lintel above the roller shutter box and the connection element on the frame side can be connected to a frame below the roller shutter box and wherein the height between the connection element (3) on the frame side and the connection element (4) on the wall side, measured between their sides (5, 6) facing away from each other, is at least 10 cm, preferably at least 15 cm and particularly preferably at least 20 cm, **characterized in that** the roller shutter box is made of foamed heat insulation material and **in that** at least the connecting bridge (2) of the mounting bracket comprises a thermal separating element (9), which thermally separates the connection element (4) on the wall side and the connection element (3) on the frame side.

2. Roller shutter box (100) according to claim 1, **characterized in that** it is approximately Z-, C- or L-shaped in a side view, wherein the connecting bridge comprises the vertical Z-, Cor L-leg, the lower Z-, C- or L-leg comprises the connection element on the frame side and the upper Z- or C-leg or an upper end of the vertical L-leg comprises the connection element on the wall side.

3. Roller shutter box (100) according to claim 1 or 2, **characterized in that** at least the connection element on the wall side of the mounting bracket is designed for adhering to the underside of a camber.

4. Roller shutter box (100) according to one of claims 1 to 3, **characterized in that** one or both connection elements comprise a flange (4a) with a flat side (6) for applying and mounting to a camber or a frame, respectively.

5. Roller shutter box (100) according to claim 4, **characterized in that** at least one of said flanges (4a, 3a) comprises a non-rectangular profile cross-section and/or projections and/or recesses on its flat side.

6. Roller shutter box (100) according to one of claims 1 to 5, **characterized in that** the sides (6) of the connection elements facing away from each other are substantially arranged flat and parallel to each other and substantially perpendicular to the connecting bridge (2).

7. Roller shutter box (100) according to one of claims 1 to 6, **characterized in that** it consists completely or partially of a stable form which is capable of power transmission of one or more materials, which is/are chosen from a group which includes steel, plastic, GFRP, aluminium, wood, wood composite materials, stabilized cardboard and cartons, mineral fibres and PVC fabric mesh.

8. Roller shutter box (100) according to one of claims 1 to 7, **characterized in that** an angle connection in a rigid manner is generated between the vertical connecting bridge or the leg, respectively, and one upper or lower horizontal leg by means of a trussed knot in the corner region between the vertical leg and the horizontal leg.

9. Roller shutter box (100) according to one of claims 1 to 8, **characterized in that** it consist of a plurality of parts which can stabily be connected to each other in a frictional and interlocking manner.

10. Roller shutter box (100) according to one of claims 1 to 9, **characterized in that** the mounting bracket (1) is integrated into the roller shutter box (100) in such a way that the connecting bridge does not project from the inner surface of the roller shutter box.

11. Roller shutter box (100) according to one of claims 1 to 10, **characterized in that** the mounting bracket (1) is integrated into the roller shutter box (100) in such a way that the connection element on the wall side is flush with the upper side of the roller shutter box.

12. Roller shutter box (100) according to one of claims 1 to 11, **characterized in that** the roller shutter box and the mounting bracket are designed in a two-part form by the roller shutter box comprising a detachable lower cover and the lower leg of the mounting bracket being capable for being firmly attached to the lower, detachable cover of the roller shutter box or being identically connectable to the roller shutter box and the vertical connecting bridge in a force-locking manner.

## Revendications

1. Coffre de store (100) avec une face supérieure (10a), une face inférieure (10b) au moins partiellement ouverte et une face intérieure (10d), le coffre de store comprenant au moins un étrier de fixation (1) attaché au coffre de store, lequel étrier comporte, lui, une entretoise de liaison (2) verticale, un élément de raccord (3) du côté cadre à l'extrémité inférieure de l'entretoise de liaison (2) et un élément de raccord (4) du côté paroi à l'extrémité supérieure de l'entretoise de liaison (2), l'entretoise de liaison s'étendant le long de la face intérieure (10d) et entre la face supérieure et la face inférieure du coffre de store de façon telle que l'élément de raccord (4) du côté paroi puisse être attaché à un linteau au-dessus du coffre de store et l'élément de raccord du côté cadre puisse être attaché à un cadre en-dessous du coffre de store, et la dimension en hauteur entre l'élément de raccord (3) du côté cadre et l'élément de raccord (4) du côté paroi, mesurée entre leurs côtés (5, 6) opposés étant d'au moins 10 cm, de préférence d'au moins 15 cm et de manière particulièrement préférée d'au moins 20 cm, **caractérisé en ce que** le coffre de store est réalisé en un matériau d'isolation thermique en mousse et **en ce qu'**au moins l'entretoise de liaison (2) de l'étrier de fixation (1) comprend un élément de séparation thermique (9) qui sépare thermiquement l'élément de raccord (4) du côté paroi de l'élément de raccord (3) du côté cadre.

2. Coffre de store (100) selon la revendication 1, **caractérisé en ce qu'**il présente, en une vue de côté, approximativement une forme en Z, en C ou en L, l'entretoise de liaison comprenant la branche verticale du Z, du C ou de l'L, la branche inférieure du Z, du C ou de l'L comprenant l'élément de raccord du côté cadre et la branche supérieure du Z ou du C ou une extrémité supérieure de la branche de l'L comprenant l'élément de raccord du côté paroi.

3. Coffre de store (100) selon la revendication 1 ou 2, **caractérisé en ce qu'**au moins l'élément de raccord du côté paroi de l'étrier de fixation est adapté pour être collé sur la face inférieure d'un linteau.

4. Coffre de store (100) selon l'une des revendications 1 à 3, **caractérisé en ce qu'**un ou les deux éléments de raccord comprennent une bride (4a) pour appui et fixation sur un liteau ou un cadre.

5. Coffre de store (100) selon la revendication 4, **caractérisé en ce qu'**au moins une des brides (4a, 3a) présente une section transversale non rectangulaire et/ou des saillies et/ou des enfoncements sur sa face plate.

6. Coffre de store (100) selon l'une des revendications 1 à 5, **caractérisé en ce que** les faces (6) opposées des éléments de raccord sont sensiblement plates et parallèles l'une à l'autre et qu'elles sont orientées perpendiculairement à l'entretoise de liaison (2).

7. Coffre de store (100) selon l'une des revendications 1 à 6, **caractérisé en ce qu'**il est réalisé entièrement ou partiellement avec une forme apte à transmettre un effort et en un ou plusieurs matériaux, lequel est (ou lesquels sont) choisi(s) dans un groupe qui comporte de l'acier, de la matière synthétique, GFK, de l'aluminium, du bois, des matières composites de bois, du carton stabilisé et des cartonnages stabilisés, des fibres minérales et un tissé en PVC.

8. Coffre de store (100) selon l'une des revendications 1 à 7, **caractérisé en ce qu'**une liaison à rigidité angulaire est réalisée entre l'entretoise de liaison verticale ou la branche verticale et une branche supérieure ou inférieure horizontale par un noeud de colombage dans la zone angulaire entre la branche verticale et la branche horizontale.

9. Coffre de store (100) selon l'une des revendications 1 à 8, **caractérisé en ce qu'**il est composé de plusieurs pièces adaptées pour être attachées les unes aux autres de manière solidaire en effort et en forme.

10. Coffre de store (100) selon l'une des revendications 1 à 9, **caractérisé en ce que** l'étrier de fixation (1) est intégré dans le coffre de store (100) d'une façon telle que l'entretoise de liaison ne soit pas en saillie sur la face intérieure du coffre de store.

11. Coffre de store (100) selon l'une des revendications 1 à 10, **caractérisé en ce que** l'étrier de fixation (1) est intégré dans le coffre de store (100) d'une façon telle que l'élément de raccord du côté paroi soit en affleurement avec la face supérieure du coffre de store.

12. Coffre de store (100) selon l'une des revendications 1 à 11, **caractérisé en ce que** le coffre de store et l'étrier de fixation sont réalisés en deux parties dans le sens que le coffre de store comprend un couvercle inférieur amovible et que la branche inférieure de l'étrier de fixation est solidaire du couvercle inférieur amovible du coffre de store ou est identique à celui-ci et est adaptée pour être attachée de manière solidaire en effort avec l'entretoise de liaison verticale.
